# EUROPÄISCHE PATENTSCHRIFT

(11) **EP 1 070 915 B1**
(45) Veröffentlichungstag und Bekanntmachung des Hinweises auf die Patenterteilung: **19.05.2004**
(21) Anmeldenummer: 99114377.7
(22) Anmeldetag: 22.07.1999
(51) Int. Cl.: F23C 7/00, F23D 17/00, F23R 3/60, F23R 3/28, F23R 3/34

(54) **Vormischbrenner**
Premix burner
Brûleur à prémélange

(43) Veröffentlichungstag der Anmeldung: 24.01.2001
(73) Patentinhaber: ALSTOM Technology Ltd, 5400 Baden (CH)
(72) Erfinder: Paikert, Bettina, Dr., 5452 Oberrohrdorf (CH); Strässle, Richard, 5004 Aarau (CH); Steinbach, Christian, Dr., 5432 Neuenhof (CH); Winkler, Dieter, 79787 Lauchringen (DE)

(56) Entgegenhaltungen:
- EP-A- 0 321 809
- EP-A- 0 908 671
- EP-A- 0 918 190
- US-A- 5 129 231
- US-A- 5 307 634
- US-A- 5 363 643

## Beschreibung

### Technisches Gebiet

Die Erfindung betrifft Vormischbrenner gemäss dem Oberbegriff des unabhängigen Patentanspruchs.

### Stand der Technik

Aus der EP 0 321 809, der EP 0 780 629, oder der WO 93/17279 sind jeweils Vormischbrenner zum Betrieb mit gasförmigen und/oder flüssigen Brennstoffen bekannt geworden, die wesentliche Merkmale gemeinsam haben. So schliesst jeweils ein Drallerzeuger mit tangentialen Lufteintrittsöffnungen einen Hohlraum ein, dessen Querschnittsfläche sich in axialer Strömungsrichtung erweitert. In EP 0 321 809 und EP 0 780 629 wird dies realisiert, indem der Drallerzeuger kegelförmig ausgebildet ist, während die vollkommen äquivalente in WO 93/17279 vorgeschlagene Lösung die ist, den Drallerzeuger selbst zylindrisch zu bauen, und ins Innere des Hohlraums einen kegelförmigen, sich in axiale Durchströmungsrichtung verjüngenden Verdrängungskörper einzusetzen. Innerhalb des Drallerzeugers wird der Drallströmung Brennstoff zugeführt. Es ist bekannt, Mittel zur Zuführung eines Flüssigbrennstoffs in der Nähe der Brennerachse anzuordnen, und radial aussen, bevorzugt im Bereich der tangentialen Lufteintrittsöffnungen, Mittel zur Einbringung gasförmiger Brennstoffe vorzusehen. Die Einbringung der Brennstoffe in eine stark verdrallte Strömung zielt auf eine gute Vormischung des Brennstoff-Luft-Gemisches ab, wobei die Axialkomponente der Strömungsgeschwindigkeiten natürlich so hoch sein muss, dass die Flamme nicht in den Hohlraum der Brenners zurückschlägt. Zur weiteren Intensivierung der Vermischung von Brennstoff und Luft schlägt die EP 0 780 629 vor, dem Drallerzeuger eine Mischstrecke nachzuschalten, und die Drallströmung möglichst verlustfrei in diese Mischstrecke zu überführen. An einem stromabwärtigen Ende münden die zitierten Brennerbauarten mit einer - mehr oder weniger sprunghaften - Erweiterung des Strömungsquerschnittes auf kurzer axialer Distanz in einem Brennraum. Die stark verdrallte Strömung platzt an diesem Querschnittssprung auf, und es bildet sich eine Rückströmblase, die, ohne latent thermisch gefährdete mechanische Flammenhalter, eine Stabilisierung einer Flamme bewirkt.

Brenner der aus der EP 0 321 809 bekannten Bauart haben sich seit Jahren in der praktischen Anwendung in Gasturbinen und atmosphärischen Feuerungsanlagen bewährt. Die aus EP 0 321 809 und aus der EP 0 780 629 bekannten Brenner wurden stetig weiterentwickelt, und Verbesserungsvorschläge finden sich in einer Vielzahl veröffentlichter Dokumente.

Bei den bis anhin bekannten Vormischbrennern ist eine Leitung zur Zufuhr von gasförmigen Brennstoffen in den Drallerzeuger integriert, oder fest mit diesem verbunden. Diese Lösung ist von Vorteil, um gasförmigen Brennstoff für den Vormischbetrieb möglichst gleichmässig im Bereich der tangentialen Lufteintrittsschlitze in die Verbrennungsluft - oder ein anderes Oxydationsmedium - einzubringen. Gleichwohl sind auch der Drallerzeuger und das Mischrohr von einem Medium umgeben, dessen Temperatur im Betrieb mehrere 100°C erreicht, und also deutlich über der auch eines gegebenenfalls vorgewärmten Brenngases liegt. Damit entstehen auch im Bereich dieser Brennstoffzuführungen mechanische Spannungen aufgrund behinderter thermischer Dehnungen.

Bei modernen Gasturbinen erreichen die Temperaturen der Verbrennungsluft eine Grössenordnung von rund 500°C. Mit steigendem Druckverhältnis des Arbeitsprozesses aber, oder mit einer starken externen Vorwärmung der Verbrennungsluft - beides Massnahmen, die den Prozesswirkungsgrad günstig beeinflussen - werden die Wärmespannungen im Bereich der Gaszuführungen verschärft.

Zusammenfassend bleibt festzuhalten, dass bei weiter gesteigerten Prozesseckdaten mit einer Begrenzung der Lebensdauer von Vormischbrennern in den heute bekannten Ausführungsformen durch Wärmespannungen in den Bauteilen aufgrund behinderter thermischer Dehnung zu rechnen ist. Daneben wird auch die Kühlung heissgasexponierter Bauteile immer aufwendiger befriedigend zu lösen sein.

### Darstellung der Erfindung

Hier will die Erfindung Abhilfe schaffen. Der Erfindung, wie sie in den Ansprüchen gekennzeichnet ist, liegt die Aufgabe zugrunde, einen Vormischbrenner der eingangs genannten Art insbesondere im Bereich der Zuführleitungen für gasförmigen Brennstoff so aufzubauen, dass Relativverschiebungen der einzelnen Komponenten des Brenners aufgrund von thermischen Dehnungen unbehindert erfolgen können.

Erfindungsgemäss wird dies durch die Merkmale des Anspruchs 1 erreicht.

Kern der Erfindung ist es also, die Versorgung mit gasförmigem Brennstoff für den Vormischbetrieb mechanisch vom Drallerzeuger zu entkoppeln. Erfindungsgemäss wird, anstatt wie bei den konventionellen Bauarten, eine Brennstoffleitung mit einer Vielzahl von Gasbohrungen in den Drallerzeuger zu integrieren, der Drallerzeuger mit einer Reihe von Öffnungen versehen, und Brennstoffleitungen für den Gas-Vormischbetrieb werden als Rohrleitungen ausgeführt, die durch eben jene Öffnungen ins Innere des Drallerzeugers hineinragen, und dort der verdrallten Strömung der Verbrennungsluft gasförmigen Brennstoff zuführen. Bevorzugt ist pro tangentialem Einlassschlitz des Drallerzeugers wenigstens ein Gaszuführrohr angeordnet. Die offenen Enden der Gasleitungen werden mit Vorteil als Düsen gestaltet. Das mit hoher Geschwindigkeit ausströmende Gas verhindert ein Rückströmen von Brenngas durch die Öffnungen des Drallerzeugers.

In konsequenter Weiterführung des Erfindungsgedankens wird mit Vorteil auch die dem Brennraum zugewandte Frontpartie durch einen Hitzeschutzschild vor den heissen Verbrennungsgasen und der Wärmestrahlung im Brennraum geschützt, und es wird auch in diesem Bereich eine gute Relativverschieblichkeit von Bauteilen gewährleistet, die im Betrieb stark unterschiedlichen Temperaturen ausgesetzt sind, oder deren Materialien stark unterschiedliche Wärmedehnungskoeffizienten aufweisen. Hierzu wird die Frontpartie des Brenners zweiteilig aufgebaut, und zwar aus einer Trägerstruktur, auf welcher der Drallerzeuger oder ein dem Drallerzeuger nachgeschaltetes Mischrohr angeordnet ist, und einem Hitzeschutzschild. Durch den Hitzeschutzschild ist die Trägerstruktur vor exzessivem Wärmeeintrag geschützt, und die Temperatur der Trägerstruktur ist im Betrieb mit derjenigen der auf ihr befestigten Bauteile vergleichbar. Weiterhin können hier Werkstoffe mit kompatiblen Wärmeausdehnungskoeffizienten verwendet werden. Hierdurch kann der Drallerzeuger oder ein Mischrohr fest auf der Trägerstruktur angeordnet werden, ohne dass durch thermische Differenzdehnungen Spannungen im Bauteil induziert werden. Der Hitzeschutzschild wiederum wird mit Vorteil so an der Trägerstruktur befestigt, dass Relativverschiebungen der Trägerstruktur und des Hitzeschutzschildes im Rahmen der zu erwartenden thermischen Differenzdehnungen wenn überhaupt, dann möglichst gering behindert werden. Bevorzugt wird eine Befestigung des Hitzeschutzschildes mittels vergleichsweise weicher elastischer Bolzen gewählt.

In Verbindung mit der Erfindung bevorzugte Drallerzeugergeometrien ergeben sich aus den Unteransprüchen. Die Erfindung kann gleich realisiert werden bei Vormischbrennern mit oder ohne dem Drallerzeuger nachgeschaltete Mischstrecke.

### Kurze Beschreibung der Zeichnung

Nachfolgend wird die Erfindung anhand einiger ausgewählter in der Zeichnung dargestellter Ausführungsbeispiele näher erläutert. Im einzelnen zeigen
Fig. 1 und Fig. 2 einen erfindungsgemässen Vormischbrenner in perspektivischer Ansicht, in zwei unterschiedlichen Darstellungsarten.
Fig. 3 einen erfindungsgemässen Vormischbrenner im Längsschnitt
Fig. 4 einen Vormischbrenner mit einer alternativen Bauform des Drallerzeugers
Fig. 5 bis Fig. 8 Querschnitte durch mögliche Ausführungsformen von Drallerzeugern
Fig. 9 einen Vormischbrenner mit allen erfindungswesentlichen Merkmalen, und einem dem Drallerzeuger nachgeschalteten Mischrohr
Fig. 10 ein Element aus Figur 9 in vergrösserter Darstellung

Die in der Zeichnung dargestellten und nachfolgend diskutierten Ausführungsbeispiele sind lediglich illustrativ zu verstehen. Die Ausführungsbeispiele zeigen einige wenige Vorzugsvarianten der Erfindung. Sie erheben keinen Anspruch darauf, alle Ausführungsformen der Erfindung, wie sie in den Ansprüchen gekennzeichnet ist, erschöpfend darzustellen, und sollen nicht einschränkend verstanden werden.

### Weg zur Ausführung der Erfindung

Eine erste bevorzugte Ausführungsform eines erfindungsgemässen Vormischbrenners findet sich in Fig. 1. Es handelt sich dabei im wesentlichen um den aus der EP 0 321 809 bekannten Vormischbrenner, dessen Drallerzeuger aus ineinandergeschachtelten Kegelhalbkörpern 101, 102 besteht. Dabei ist der Brenner teilweise geschnitten dargestellt. Die Teilkörper 101, 102 schliessen einen Hohlraum 14 ein, dessen Querschnitt sich in axialer Richtung des Brenners zum Brennraum 22 hin erweitert. Ein gasförmiges Oxydationsmedium - im allgemeinen Luft oder ein anderes sauerstoffhaltiges Gas - 15 strömt durch tangentiale Schlitze 19, die sich in axialer Richtung des Brenners erstecken, in diesen Hohlraum ein. Im Hohlraum 14 bildet sich eine Drallströmung aus. Beim Übergang in den Brennraum 22 erfährt die Strömung eine plötzliche starke Erweiterung des axialen Strömungsquerschnittes, und die Drallströmung wird instabil und bricht zusammen. Aufgrund dieses sogenannten "Vortex Breakdown" bildet sich an der Mündung des Brenners in den Brennraum eine Rückströmblase 6 aus, die zur Stabilisierung einer Flamme genutzt werden kann. Hierzu wird der Drallströmung innerhalb des Hohlraums 14 wenigstens ein Brennstoff zugemischt. Im Beispiel ist sowohl eine auf der stromaufwärtigen Seite des Brenners zentral angeordnete Zerstäuberdüse 3 vorgesehen, die mit einem Flüssigbrennstoff 12 versorgt wird, und einen Brennstoffspray 4 in die Drallströmung einbringt. Weiterhin sind die Teilkörper 101, 102 des Drallerzeugers mit Öffnungen 31 versehen. Durch diese Öffnungen sind Rohre 32 hindurchgeführt. Diese Rohre sind extern gehalten, auf eine Weise die hier nicht dargestellt ist, und die auch nicht erfindungswesentlich ist. Hingegen besteht keine feste Verbindung zwischen einem Rohr 32 und den Teilkörpern 101, 102 des Drallerzeugers. Über die Rohre 32 wird ein Brennstoff für den Vormischbetrieb des Brenners mit gasförmigen Brennstoffen 17 herangeführt und in die verdrallte Verbrennungsluft 15 eingebracht. Bevorzugt ist das Ende des Rohres, aus dem der Brennstoff ausströmt, leicht düsenförmig ausgebildet. Dies beeinflusst die Druck- und Strömungsverhältnisse auf eine Weise, damit kein Brennstoff an der Aussenwand des Rohres 32 entlang durch die Öffnung 31 in den Aussenraum des Brenners zurückströmt.

In Fig. 2 ist derselbe Brenner ohne Schnitt dargestellt. Im Sinne einer besseren Übersichtlichkeit ist die Flüssigbrennstoffversorgung nicht dargestellt. In Fig. 2 ist gut zu erkennen, wie ein Gaversorgungsrohr 32 von aussen durch die Öffnung 31 des Drallerzeuger-Teilkörpers 101 hindurchgeführt ist.

Die externe Halterung der Gasversorgungsrohres 32, ohne Befestigung an den Bauteilen des Drallerzeugers, hat beim Einsatz des Brenners unter entsprechenden thermischen Bedingungen wesentliche Vorteile. Die Verbrennungsluft 15 erreicht Temperaturen von mehreren 100°C. 500°C liegen aus heutiger Sicht eher auf der konservativen Seite, während in Verbindung mit höheren Druckverhältnissen der Arbeitsprozesse von Gasturbinen und externer Verbrennungsluftvorwärmung Temperaturen um 700°C diskutiert werden. Hingegen ist eine mögliche Vorheiztemperatur der gasförmigen Brennstoffe auf beispielsweise 150°C oder 200 °C begrenzt. Damit weisen die Drallerzeuger-Teilkörper und die Gasversorgungsrohre 32 im Betrieb sehr unterschiedliche Temperaturen und thermische Dehnungen auf. Wenn eine Gasversorgung nunmehr fest mit einem Drallerzeuger-Teilkörper verbunden ist, stellen sich im Betrieb aufgrund behinderter thermischer Dehnungen starke Wärmespannungen ein, die zumindest die Lebensdauer des Brenners verkürzen.

In Fig. 1 wie in Fig. 2 ist zu erkennen, dass die dem Brennraum 22 zugewandte Frontpartie des Brenners zweiteilig aufgebaut ist. Der Drallerzeuger ist auf einer Trägerstruktur 42 gehalten, während ein Hitzeschutzschild 41 ohne direkten grossflächigen Kontakt mit der Trägerstuktur 42 diese vor unmittelbarem Kontakt mit Heissgas innerhalb des Brennraums 22 schützt. Die Trägerstruktur Ihrerseits ist mit einer Anzahl von Bohrungen 11 versehen, durch welche ein Kühlmedium 18, bevorzugt das Oxydationsmedium, in einen als Kühlkanal ausgebildeten Zwischenraum zwischen der Trägerstruktur und dem Hitzeschutzschild strömt. Die Trägerstruktur dient damit gleichzeitig als Lochblech für eine Prallkühlung des Hitzeschutzschildes, und wird selbst durch das durchströmende Kühlmittel 18 gekühlt. Der Kühlkanal ist seinerseits durch einen in Umfangsrichtung des Brenners verlaufenden umlaufenden Steg 411 in radialer Richtung geteilt, die sowohl am Hitzeschutzschild als auch an der Trägerstruktur angeordnet sein kann. Durch diese Unterteilung werden schädliche Radialströmungen, aufgrund derer Heissgase in den Kühlkanal eindringen können, vermieden. Der Hitzeschutzschild ist mittels Bolzen an der Trägerstruktur befestigt, die in der Darstellung Fig. 1 und Fig. 2 nicht gezeigt sind. Die relativ weiche Befestigung mittels einiger Bolzen gewährleistet eine wenigstens teilweise Kompensation unterschiedlicher thermischer Dehnungen, weshalb diese nicht zu ausgeprägten mechanischen Spannungen führen. Weiterhin ist die Trägerstruktur, auf welcher der Drallerzeuger montiert ist, vor exzessivem Wärmeeintrag geschützt. Dadurch unterscheidet sich dessen Temperatur nur unwesentlich von der der Drallerzeuger-Teilkörper, weshalb auch an der Verbindungsstelle zwischen dem Drallerzeuger und der Trägerstruktur Spannungsüberhöhungen aufgrund unterschiedlicher thermischer Dehnungen vermieden werden.

Der in Fig. 1 und 2 perspektivisch dargestellte Brenner ist in Fig. 3 in einem Längsschnitt gezeigt. In dieser Darstellung ist insbesondere die Konfiguration der Brennerfront gut zu erkennen. Der Drallerzeuger ist fest auf der Trägerstruktur 42 montiert. An diesen ist mittels Bolzen 43 der Hitzeschutzschild 41 montiert, der zwischen der Trägerstruktur und dem Hitzschutzschild einen umlaufenden Steg 411 aufweist. Die Bolzenverbindung kann dabei so weich ausgeführt werden, dass eine Relativverschiebung zwischen der Trägerstruktur und dem Hitzeschutzschild nur gering behindert wird.

Der erfindungsgemässe Vormischbrenner kann selbstverständlich auch ohne den Hitzeschutzschild realisiert werden. Die Anordnung eines Hitzeschutzschildes, dessen Befestigung eine weitgehend unbehinderte thermische Differenzdehnung zwischen diesem Hitzeschutzschild und den restlichen Komponenten des Brenners gewährleistet, ist aber eine konsequente Fortführung des Erfindungsgedankens. Daher ist diese Ausführungsform in allen nachfolgend dargestellten Ausführungsbeispielen gewählt. Es muss jedoch ausdrücklich darauf hingewiesen werden, dass diese Ausführungsform, obschon vorteilhaft, das Wesen der Erfindung nicht berührt, und nicht als Einschränkung zu verstehen ist.

Im Bedarfsfalle wird auch die Tägerstuktur nicht unmittelbar an der Brennraumwand befestigt, sondern diese ist mittels Rohren oder Stangen 33 ebenfalls so an der Brennraumwand befestigt, dass Relativbewegungen aufgrund thermischer Dehnungen auch hier nur gering behindert werden. In einer bevorzugten Variante werden Halterungen als Rohre ausgeführt, welche an der Stirnseite der Trägerstruktur zum Brennraum hin verlängert und durch den Hitzeschutzschild hindurchgeführt ist. Diese Rohre 33 können für die Zufuhr eines gasförmigen Brennstoffs 16 für den sogenannten Pilotbetrieb genutzt werden. Bei einer sehr hohen Brenner-Luftzahl genügt die Menge eines gasförmigen Brennstoffes nicht mehr, um, bei einer Zufuhr über die Vormisch-Gaszufuhr 32, eine stabile Vormischflamme zu gewährleisten. In einem solche Betriebszustand wird die Gasmenge als sogenanntes Pilotgas 16 über die Leitungen 33 zugeführt, und verbrennt dann in einer Diffusionsflamme. Diese erzeugt zwar einerseits deutlich mehr Stickoxide, ist aber bei hohen Brenner-Luftzahlen ungleich stabiler als eine Vormischflamme.

Fig. 4 zeigt einen erfindungsgemässen Brenner mit einer alternativen, aber vollkommen gleichwirkenden Bauart des Drallerzeugers. Im Gegensatz zu den vorangehend dargestellten Drallerzeugerbauarten ist der Drallerzeuger 100 nämlich nicht kegelförmig sondern zylinderförmig ausgestaltet. Die Erweiterung des Strömungsquerschnitts des Brenner-Hohlraums 14 wird bei dieser Bauart dadurch erreicht, dass sich im Inneren des Brenners ein kegelförmiger Verdrängungskörper 8 befindet, der sich in axialer Strömungsrichtung verjüngt. Ausdrücklich zu erwähnen ist, dass sich selbstverständlich auch ein sich erweiternder Drallerzeuger mit einem Verdrängungskörper kombinieren lässt. Im Extremfalle könnte gar ein sich in axialer Strömungsrichtung verjüngender Drallerzeuger benutzt werden, in welchem ein sich noch stärker verjüngender Verdrängungskörper eingesetzt ist: Bei entsprechender Auslegung vergrössert sich der durchströmte Querschnitt des Hohlraums 14 im Drallerzeuger dennoch. In diesem Verdrängungskörper kann eine Flüssigbrennstoffdüse 3 angeordnet sein, deren hier dargestellte Anordnung unmittelbar an der Kegelspitze keineswegs zwingend ist. Wie in den vorangehend gezeigten Ausführungsbeispielen wird ein gasförmiger Brennstoff 17 für den Vormischbetrieb auch hier über Leitungen 32 in die verdrallte Verbrennungsluft 15 eingebracht, welche Leitungen keine starre Verbindung mit dem Drallerzeuger 100 aufweisen. Der tangentiale Eintrittsschlitz 19 ist in diesem Beispiel nicht unmittelbar bis an die Brennermündung fortgesetzt; es kann davon gesprochen werden, dass sich stromab bis hin zur Brennermündung eine Mischstrecke an den Drallerzeuger anschliesst. Dieser Punkt ist unten detaillierter erörtert. Wie bei den Brennern mit Drallerzeuger in divergenter Bauart platzt auch bei dem Brenner mit zylindrischen Drallerzeuger die vorgemischte Drallströmung beim plötzlichen Querschnittsübergang vom Brenner-Innenraum zum Brennraum 22 auf, und bildet so die Rückströmzone 6 aus, die schliesslich eine Stabilisierung einer Flamme bewirkt.

Wie diese Beispiele zeigen, kann der axiale Verlauf der Drallkörperkontur in Kombination mit einem inneren Verdrängungskörper bei einem erfindungsgemässen Brenner in weiten Grenzen variiert werden. Insbesondere kann auch der Verdrängungskörper eine Reihe unterschiedlicher Konturen in Richtung der Brenner-Längsachse aufweisen, ohne die Erfindung in Ihrem Wesen zu beeinflussen. Entscheidend ist, dass im Zusammenspiel des Drallerzeugers und des Verdrängungskörpers der axial durchströmte Querschnitt des Innenraums des Drallerzeugers zunimmt.

Ebenso, wie die axiale Kontur des Drallerzeugers in sehr weiten Bereichen variiert werden kann, wobei selbstverständlich bestimmte Geometrien aus fluidmechanischen oder fertigungstechnischen Überlegungen zu bevorzugen sind, kann auch der Aufbau des Drallerzeugers im Querschnitt in weiten Grenzen bestimmten Bedingungen, beispielsweise fluiddynamische, reaktionskinetische oder fertigungstechnische Erfordernisse, angepasst werden. Figuren 5 bis 8 vermitteln einen kleinen Einblick in die Vielzahl möglicher Geometrien. In Fig. 5 besteht der Drallerzeuger aus zwei im Querschnitt halbkreisförmigen Teilkörpern 101, 102, mit jeweils einer Einlauf-Leitstrecke. Die Mittelachsen 101 a und 102a der beiden Teilkörper sind voneinander verschieden, wodurch die tangentialen Einlassöffnungen 19 entstehen. Die Teilkörper können selbstverständlich statt halbkreisförmig auch spiral- oder ellipsenförmig, oder auch oval sein, durch welche Wahl die Feinstruktur der Drallströmung im Drallerzeuger-Hohlraum beeinflusst wird. Ebenso kann der Drallerzeuger auch aus mehr als zwei gegeneinander versetzten Teilkörpern bestehen, wie in Fig. 6 dargestellt. In Fig. 7 ist ein Drallerzeuger im Querschnitt dargestellt, der aus vier aerodynamischen Schaufelprofilen 101, 102, 103, 104 besteht, die so angeordnet sind, dass ebenfalls tangentiale Eintrittsöffnungen 19 entstehen. Vorstellbar wäre prinzipiell, die Teilkörper schwenkbar zu gestalten, um auf diese Weise eine variable Geometrie der Einlassöffnungen 19 zu realisieren. In Fig. 8 ist der Drallerzeuger 100 schliesslich als monolithisches Bauteil ausgeführt, in welches tangentiale Schlitze 19 eingefräst - oder durch ein anderes Bearbeitungsverfahren eingebracht - sind. Alle Beispiele aus den Figuren 5 bis 8 können selbstverständlich mit beliebiger axialer Kontur des Drallerzeugers ausgeführt werden, und mit oder ohne einen inneren Verdrängungskörper.

In einer weiteren bevorzugten Ausführung des erfindungsgemässen Brenners gemäss Figur 9 ist einem Drallerzeuger 100 eine Mischstrecke 220 für eine verbesserte Vermischung von Brennstoff und Brennluft in axialer Durchströmungsrichtung des Brenners nachgeschaltet. Der Drallerzeuger ist als kegeliger Drallerzeuger, bestehend aus vier Drallerzeuger-Teilkörpern dargestellt, von denen im gewählten Schnitt zwei Teilkörper 101 und 102 vollständig und der Teilkörper 103 teilweise sichtbar sind. Wiederum enthält jeder Teilkörper eine Durchführung 31 für eine Vormisch-Gasleitung 32, über die ein gasförmiger Brennstoff 17 für den Gas-Vormischbetrieb des Brenners zuführbar ist. Von den insgesamt vier Vormisch-Gasleitungen sind in der gewählten Darstellung nur zwei sichtbar, nämlich die, die durch die Teilkörper 101 und 102 hindurchgeführt sind. Wiederum sind diese Leitungen an ihrem Ende leicht düsenförmig gestaltet. Dadurch verhindert der mit hoher Geschwindigkeit ausströmende Brennstoff 17 ein Rückströmen von Brennstoff durch die Durchführungsöffnungen 31. Über eine zentrale Brennstoffdüse 3 ist der Brenner weiterhin mit Flüssigbrennstoff betreibbar. Stromab des Drallerzeugers schliesst sich ein Übergangsstück 200 an, das in Fig. 10 nochmals grösser dargestellt ist. An der Innenwand des Übergangsstücks ist die Wandgeometrie so gestaltet, dass die im Drallerzeuger gebildete Drallströmung 50 möglicht verlustfrei in ein Mischrohr 20 überführt wird. Daher sind in dem Übergangsstück 200 auch eine Anzahl von Überleitungskanälen 201 eingearbeitet, welche die Strömung, die aus jedem tangentialen Eintrittschlitz 19 in den Brennerinnenraum 14 einströmt, unter Vermeidung von Unstetigkeiten in der Wandkontur vom Drallerzeuger zum Mischrohr führt. Das Übergangsstück ist in einem Montagering 10 eingebaut, der den Drallerzeuger 100, das Übergangsstück 200 und das Mischrohr 20 trägt. Im Mischrohr selbst sind tangentiale Wandbohrungen 21 eingebracht, durch die eine Luftmenge 151 in das Mischrohr einströmt. Durch diese zusätzliche Luft wird verhindert, dass sich zündfähiges Gemisch in der wandnahen Strömungsgrenzschicht befindet, in welcher aufgrund der lokal geringen Strömungsgeschwindigkeit ein Rückzünden einer Flamme in das Mischrohr hinein stattfinden könnte. Das Mischrohr mündet mit einem kleinen Übergangsradius und einer Abrisskante 212 in den Brennraum 22. Radial ausserhalb der Abrisskante ist eine umlaufende Nut in der Stirnseite des Brenners eingearbeitet. Aufgrund dieser speziellen Konfiguration bildet sich eine Ablöseblase 6 mit einer vergleichsweise grossen radialen, aber einer sehr kleinen axialen Ausdehnung. Die Frontpartie des exemplarisch gezeigten Brenners ist, wie oben bereits ausführlich diskutiert, .wiederum mit einem Hitzeschutzschild versehen.

Die anhand der Zeichnung dargestellten und oben diskutierten Ausführungsbeispiele der Erfindung können selbstverständlich keinen vollständigen Überblick über alle denkbaren Ausführungsformen der in den Ansprüchen gekennzeichneten Erfindung darstellen. Es handelt sich lediglich um instruktive Darstellungen einiger Varianten, die nach dem Kenntnisstand der Anmelderin zum Zeitpunkt der Anmeldung bevorzugt werden.

### Bezugszeichenliste

- 3: Zerstäuberdüse
- 4: Flüssigbrennstoff-Spray
- 6: Rückströmblase
- 8: Verdrängungskörper
- 10: Montagering
- 11: Kühlöffnungen
- 12: Flüssigbrennstoff
- 14: Hohlraum
- 15: Oxydationsmedium, Verbrennungsluft
- 16: gasförmiger Brennstoff für Pilotbetrieb
- 17: gasförmiger Brennstoff für den Vormischbetrieb des Brenners
- 18: Kühlmedium
- 19: tangentiale Einlassschlitze
- 20: Mischrohr
- 21: tangentiale Wandbohrungen
- 22: Brennraum
- 31: Öffnungen
- 32: Rohre zur Zufuhr von gasförmigem Brennstoff für den Vormischbetrieb des Brenners
- 33: Befestigungsrohr, Befestigungsstange, Zuführleitung für Pilotgas
- 41: Hitzeschutzschild
- 42: Trägerstruktur
- 43: Bolzen
- 50: Drallströmung
- 100: Drallerzeuger
- 101: Drallerzeuger-Teilkörper
- 101a: Mittelachse des Teilkörpers 101
- 102: Drallerzeuger-Teilkörper
- 102a: Mittelachse des Teilkörpers 102
- 103: Drallerzeuger-Teilkörper
- 103a: Mittelachse des Teilkörpers 103
- 104: Drallerzeuger-Teilkörper
- 104a: Mittelachse des Teilkörpers 104
- 151: Luftmenge
- 200: Übergangsstück
- 201: Überführungskanal
- 212: Abrisskante
- 220: Mischstrecke
- 411: Steg

## Patentansprüche

1. Vormischbrenner, welcher Vormischbrenner eine axiale Durchströmrichtung sowie ein stromaufwärtiges und ein stromabwärtiges Ende aufweist, beinhaltend einen Drallerzeuger (100) zur Verdrallung eines gasförmigen Oxydationsmediums (15), und Mittel zum Eindüsen wenigstens eines Brennstoffs (12, 17) in die so erzeugte Drallströmung, wobei das Oxydationsmedium durch den Drallerzeuger in den Vormischbrenner einströmt, und welcher Drallerzeuger ebenfalls eine axiale Durchströmrichtung aufweist, welcher Drallerzeuger einen Hohlraum (14) einschliesst, und welcher Drallerzeuger wenigstens einen in axialer Richtung verlaufenden tangentialen Schlitz (19) aufweist, durch den in tangentiaier Richtung das Oxidationsmedium in den Hohlraum einströmt, welcher Hohlraum einen Durchströmquerschnitt aufweist, dessen Querschnittsfläche zum stromabwärtigen Ende des Drallerzeugers hin wenigstens streckenweise zunimmt, und welcher Vormischbrenner an seinem stromabwärtigen Ende einen Querschnittssprung aufweist, **dadurch gekennzeichnet, dass** der Drallerzeuger (100) beziehungsweise Teilkörper (101, 102, 103, 104) des Drallerzeugers Öffnungen aufweisen, und dass als Mittel zur Eindüsung des gasförmigen Brennstoffs Rohre angeordnet sind, welche Rohre (32) durch die Öffnungen (31) in den Hohlraum (14) des Drallerzeugers hineinragen und mechanisch von dem Drallerzeuger entkoppelt sind.

2. Vormischbrenner nach Anspruch 1, **dadurch gekennzeichnet, dass** die axiale Durchströmrichtung des Drallerzeugers mit der axialen Durchströmrichtung des Vormischbrenners identisch ist.

3. Vormischbrenner nach Anspruch 1, **dadurch gekennzeichnet, dass** der Drallerzeuger aus einem monolithischen Hohlkörper besteht, in den wenigstens ein tangentialer, sich in axialer Richtung des Drallerzeugers erstreckender Schlitz (19) eingearbeitet ist.

4. Vormischbrenner nach Anspruch 1, **dadurch gekennzeichnet, dass** der Drallerzeuger aus einer Anzahl von Teilkörpern (101, 102, 103, 104) besteht, deren Längsachsen (101a, 102a, 103a, 104a) zueinander versetzt angeordnet sind, dergestalt, dass zwischen jeweils zwei Teilkörpern ein tangentialer, sich in Richtung der Brennerlängsachse erstreckender Schlitz (19) ausgebildet ist.

5. Vormischbrenner nach Anspruch 1, **dadurch gekennzeichnet, dass** der Drallerzeuger im wesentlichen Zylinderform aufweist.

6. Vormischbrenner nach Anspruch 1, **dadurch gekennzeichnet, dass** der Drallerzeuger eine Konizität aufweist, dergestalt, dass der Drallerzeuger sich in seiner axialen Durchströmungsrichtung stetig im Durchmesser erweitert.

7. Vormischbrenner nach Anspruch 1, **dadurch gekennzeichnet, dass** in dem Hohlraum (14) ein sich zum stromabwärtigen Ende des Brenners hin wenigstens streckenweise verjüngender Verdrängungskörper (8) eingebaut ist.

8. Vormischbrenner nach Anspruch 1, **dadurch gekennzeichnet, dass** in der Nähe der Brennerachse Mittel (3) zur Einbringung eines flüssigen Brennstoffs (12) in die Drallströmung angeordnet sind.

9. Vormischbrenner nach Anspruch 1, **dadurch gekennzeichnet, dass** jedem tangentialen Schlitz (19) wenigstens ein Mittel zur Eindüsung eines gasförmigen Brennstoffs zum Betrieb des Brenners mit einer vorgemischten Gasflamme zugeordnet ist.

10. Vormischbrenner nach Anspruch 9, **dadurch gekennzeichnet, dass** die Rohre an ihrem Ende Düsenform aufweisen.

11. Vormischbrenner nach Anspruch 1, **dadurch gekennzeichnet, dass** der Vormischbrenner an seinem stromabwärtigen Ende auf einer Trägerstruktur (42) befestigt ist, mittels welcher Trägerstruktur der Brenner an einer Brennraumwand montierbar ist, dass stromab der Trägerstruktur ein Hitzeschild (41) angeordnet ist, welcher Hitzeschild an der Trägerstruktur befestigt ist, dergestalt, dass zwischen der Trägerstruktur und dem Hitzeschild kein unmittelbarer Kontakt besteht, und zwischen der Trägerstruktur und dem Hitzeschild eine Distanz vorhanden ist, und dass Befestigungsmittel (43), mittels derer der Hitzeschutzschild an der Trägerstruktur befestigt ist, so gewählt sind, dass eine Relativverschieblichkeit zwischen dem Hitzeschutzschild und der Trägerstruktur gewährleistet ist.

12. Vormischbrenner nach Anspruch 13, **dadurch gekennzeichnet, dass** der Hitzeschild gekühlt ist.

13. Vormischbrenner nach Anspruch 12, **dadurch gekennzeichnet, dass** die Trägerstruktur mit einer Vielzahl von Öffnungen (11) versehen ist, durch welche im Betrieb ein Kühlmittel (18) strömt, welches Kühlmittel sowohl eine Konvektivkühlung der Trägerstruktur als auch eine Prallkühlung des Hitzeschildes bewerkstelligt.

14. Vormischbrenner nach Anspruch 12, **dadurch gekennzeichnet, dass** das Kühlmittel das gleiche Medium wie das Oxydationsmedium ist.

15. Vormischbrenner nach Anspruch 12, **dadurch gekennzeichnet, dass** die Distanz zwischen dem Hitzeschild und der Trägerstruktur ein Kühlkanal ist.

16. Vormischbrenner nach Anspruch 15, **dadurch gekennzeichnet, dass** der Kühlkanal durch einen umlaufenden Steg (411) unterteilt ist.

17. Vormischbrenner nach Anspruch 1, **dadurch gekennzeichnet, dass** stromab des Drallerzeugers (100) eine Mischstrecke (220) angeordnet ist..

18. Vormischbrenner nach Anspruch 17, **dadurch gekennzeichnet, dass** die Mischstrecke als rohrförmiges Mischelement (20) ausgebildet ist, dessen Längsachse weitgehend identisch mit der Brennerachse ist.

19. Vormischbrenner nach Anspruch 17, **dadurch gekennzeichnet, dass** in axialer Strömungsrichtung des Brenners zwischen dem Drallerzeuger (100) und der Mischstrecke (220) in Strömungsrichtung verlaufende Übergangskanäle (201) zur Überführung der im Drallerzeuger gebildeten Drallströmung (50) in die Mischstrecke aufweist.

20. Vormischbrenner nach Anspruch 19, **dadurch gekennzeichnet, dass** die Anzahl der Übergangskanäle (201) der Anzahl der tangentialen Einlassschlitze (19) entspricht.

21. Vormischbrenner nach Anspruch 11, **dadurch gekennzeichnet, dass** die Trägerstruktur an der Brennraumwand durch Rohre oder Stangen (33) befestigt ist, welche sich von der Trägerstruktur entgegen der axialen Strömungsrichtung des Brenners erstrecken.

22. Vormischbrenner nach Anspruch 21, **dadurch gekennzeichnet, dass** die Rohre (33) durch den Hitzeschild hindurchgeführt sind, und, dass diese Rohre gleichzeitig Zuleitungen für einen gasförmigen Brennstoff (16) für den Betrieb mit einer Gas-Diffusionsflamme sind.

## Claims

1. Premix burner, which premix burner has an axial through-flow direction as well as an upstream end and a downstream end, including a swirl generator (100) for swirling up a gaseous oxidizing medium (15), and means for injecting at least one fuel (12, 17) into the swirling flow which is generated in this way, the oxidizing medium flowing into the premix burner through the swirl generator, and which swirl generator likewise has an axial through-flow direction, which swirl generator encloses a cavity (14), and which swirl generator has at least one tangential slot (19) which runs in the axial direction and through which the oxidizing medium flows into the cavity in the tangential direction, which cavity has a through-flow cross section, the cross-sectional area of which, at least in sections, increases towards the downstream end of the swirl generator, and which premix burner has a step change in cross section at its downstream end, **characterized in that** the swirl generator (100) or partial bodies (101, 102, 103, 104) of the swirl generator have openings, and **in that** tubes are provided as means for injecting the gaseous fuel, which tubes (32) project through the openings (31) into the cavity (14) in the swirl generator and are mechanically decoupled from the swirl generator.

2. Premix burner according to Claim 1, **characterized in that** the axial through-flow direction of the swirl generator is identical to the axial through-flow direction of the premix burner.

3. Premix burner according to Claim 1, **characterized in that** the swirl generator comprises a monolithic hollow body, into which at least one tangential slot (19) extending in the axial direction of the swirl generator is machined.

4. Premix burner according to Claim 1, **characterized in that** the swirl generator comprises a number of partial bodies (101, 102, 103, 104), the longitudinal axes (101a, 102a, 103a, 104a) of which are arranged offset with respect to one another, in such a manner that a tangential slot (19) extending in the direction of the burner longitudinal axis is formed between each pair of partial bodies.

5. Premix burner according to Claim 1, **characterized in that** the swirl generator is substantially cylindrical in shape.

6. Premix burner according to Claim 1, **characterized in that** the swirl generator has a conicity, such t,hat the swirl generator has a continuously widening diameter in its axial through-flow direction.

7. Premix burner according to Claim 1, **characterized in that** a displacement body (8), which, at least in sections, narrows towards the downstream end of the burner, is installed inside the cavity (14).

8. Premix burner according to Claim 1, **characterized in that** means (3) for introducing a liquid fuel (12) into the swirling flow are arranged in the vicinity of the burner axis.

9. Premix burner according to Claim 1, **characterized in that** each tangential slot (19) is assigned at least one means for injecting a gaseous fuel in order for the burner to be operated with a premixed gas flame.

10. Premix burner according to Claim 9, **characterized in that** the end of the tubes is in nozzle form.

11. Premix burner according to Claim 1, **characterized in that** the premix burner (42), at its downstream end, is secured to a support structure (42), by means of which support structure the burner can be mounted on a combustion chamber wall, **in that** a heat shield (41) is arranged downstream of the support structure, which heat shield is secured to the support structure, in such a manner that there is no direct contact between the support structure and the heat shield and a distance is present between the support structure and the heat shield, and **in that** securing means (43) which are used to secure the heat shield to the support structure are selected in such a way that it is ensured that the heat shield and support structure can be displaced relative to one another.

12. Premix burner according to Claim 13, **characterized in that** the heat shield is cooled.

13. Premix burner according to Claim 12, **characterized in that** the support structure is provided with a multiplicity of openings (11) through which a coolant (18) flows in operation, which coolant effects both convective cooling of the support structure and impingement cooling of the heat shield.

14. Premix burner according to Claim 12, **characterized in that** the coolant is the same medium as the oxidizing medium.

15. Premix burner according to Claim 12, **characterized in that** the distance between the heat shield and the support structure is a cooling passage.

16. Premix burner according to Claim 15, **characterized in that** the cooling passage is divided up by an encircling fin (411).

17. Premix burner according to Claim 1, **characterized in that** a mixing section (220) is arranged downstream of the swirl generator (100).

18. Premix burner according to Claim 17, **characterized in that** the mixing section is designed as a tubular mixing element (20), the longitudinal axis of which is substantially identical to the burner axis.

19. Premix burner according to Claim 17, **characterized in that** has transition passages (201), which run in the direction of flow, between the swirl generator (100) and the mixing section (220) in the axial direction of flow of the burner, for transferring the swirling flow (50) formed in the swirl generator into the mixing section.

20. Premix burner according to Claim 19, **characterized in that** the number of transition passages (201) is equal to the number of tangential inlet slots (19).

21. Premix burner according to Claim 11, **characterized in that** the support structure is secured to the combustion chamber wall by tubes or rods (33) which extend from the support structure counter to the axial flow direction of the burner.

22. Premix burner according to Claim 21, **characterized in that** the tubes (33) lead through the heat shield, and **in that** these tubes are simultaneously feed lines for a gaseous fuel (16) for operation with a gas diffusion flame.

## Revendications

1. Brûleur à prémélange, lequel présente une direction d'écoulement axiale ainsi qu'une extrémité amont et une extrémité aval, contenant un générateur de tourbillons (100) pour entraîner en rotation un milieu d'oxydation gazeux (15) et des moyens pour l'injection d'au moins un combustible (12, 17) dans l'écoulement tourbillonnaire ainsi produit, le milieu d'oxydation entrant à travers le générateur de tourbillons dans le brûleur à prémélange, et le générateur de tourbillons présentant également une direction d'écoulement axiale, lequel générateur de tourbillons inclut un espace creux (14) et lequel générateur de tourbillons présente au moins une fente tangentielle (19) s'étendant dans la direction axiale, à travers laquelle le milieu d'oxydation entre dans l'espace creux dans la direction tangentielle, lequel espace creux présente une section transversale d'écoulement dont la surface en section transversale augmente vers l'extrémité aval du générateur de tourbillons au moins par portions, et lequel brûleur à prémélange présente, à son extrémité aval, un saut de section transversale, **caractérisé en ce que** le générateur de tourbillons (100), respectivement des corps partiels (101, 102, 103, 104) du générateur de tourbillons présentent des ouvertures et **en ce que** l'on prévoit, comme moyens d'injecter le combustible gazeux, des tubes (32) qui pénètrent à travers les ouvertures (31) dans l'espace creux (14) du générateur de tourbillons et qui sont désaccouplés mécaniquement du générateur de tourbillons.

2. Brûleur à prémélange selon la revendication 1, **caractérisé en ce que** la direction d'écoulement axiale du générateur de tourbillons est identique à la direction d'écoulement axiale du brûleur à prémélange.

3. Brûleur à prémélange selon la revendication 1, **caractérisé en ce que** le générateur de tourbillons se compose d'un corps creux monolithique dans lequel est incorporée au moins une fente tangentielle (19) s'étendant dans la direction axiale du générateur de tourbillons.

4. Brûleur à prémélange selon la revendication 1, **caractérisé en ce que** le générateur de tourbillons se compose d'une pluralité de corps partiels (101, 102, 103, 104) dont les axes longitudinaux (101a, 102a, 103a, 104a) sont disposés de manière décalée les uns par rapport aux autres, de telle sorte qu'entre deux corps partiels respectifs soit réalisée une fente tangentielle (19) s'étendant dans la direction de l'axe longitudinal du brûleur.

5. Brûleur à prémélange selon la revendication 1, **caractérisé en ce que** le générateur de tourbillons présente une forme essentiellement cylindrique.

6. Brûleur à prémélange selon la revendication 1, **caractérisé en ce que** le générateur de tourbillons présente une conicité telle que le diamètre du générateur de tourbillons s'élargisse progressivement dans sa direction d'écoulement axiale.

7. Brûleur à prémélange selon la revendication 1, **caractérisé en ce qu'**un corps de déplacement (8) se rétrécissant au moins par portions en direction de l'extrémité aval du brûleur est incorporé dans l'espace creux (14).

8. Brûleur à prémélange selon la revendication 1, **caractérisé en ce que** l'on dispose à proximité de l'axe du brûleur des moyens (3) pour introduire un combustible liquide (12) dans l'écoulement tourbillonnaire.

9. Brûleur à prémélange selon la revendication 1, **caractérisé en ce que** l'on associe à chaque fente tangentielle (19) au moins un moyen pour l'injection d'un combustible gazeux pour faire fonctionner le brûleur avec une flamme de gaz prémélangée.

10. Brûleur à prémélange selon la revendication 9, **caractérisé en ce que** les tubes présentent une forme de buse à leur extrémité.

11. Brûleur à prémélange selon la revendication 1, **caractérisé en ce que** le brûleur à prémélange est fixé à son extrémité aval sur une structure de support (42), au moyen de laquelle structure de support le brûleur peut être monté sur une paroi de la chambre de combustion, **en ce qu'**en aval de la structure de support est disposé un écran thermique (41), lequel écran thermique est fixé sur la structure de support de telle sorte qu'entre la structure de support et l'écran thermique n'existe aucun contact direct, et qu'une distance existe entre la structure de support et l'écran thermique, et **en ce que** des moyens de fixation (43), au moyen desquels l'écran de protection thermique est fixé à la structure de support, sont choisis de telle sorte qu'une mobilité relative entre l'écran de protection thermique et la structure de support soit garantie.

12. Brûleur à prémélange selon la revendication 11, **caractérisé en ce que** l'écran thermique est refroidi.

13. Brûleur à prémélange selon la revendication 12, **caractérisé en ce que** la structure de support est pourvue d'une pluralité d'ouvertures (11) à travers lesquelles s'écoule, en fonctionnement, un réfrigérant (18), lequel réfrigérant effectue à la fois un refroidissement par convection de la structure de support ainsi qu'un refroidissement par impact de l'écran thermique.

14. Brûleur à prémélange selon la revendication 12, **caractérisé en ce que** le réfrigérant est le même milieu que le milieu d'oxydation.

15. Brûleur à prémélange selon la revendication 12, **caractérisé en ce que** la distance entre l'écran thermique et la structure de support est un canal de refroidissement.

16. Brûleur à prémélange selon la revendication 15, **caractérisé en ce que** le canal de refroidissement est divisé par une nervure périphérique (411).

17. Brûleur à prémélange selon la revendication 1, **caractérisé en ce que** l'on prévoit une section de mélange (220) en aval du générateur de tourbillons (100).

18. Brûleur à prémélange selon la revendication 17, **caractérisé en ce que** la section de mélange est réalisée sous la forme d'un élément de mélange de forme tubulaire (20) dont l'axe longitudinal est essentiellement identique à l'axe du brûleur.

19. Brûleur à prémélange selon la revendication 17, **caractérisé en ce qu'**il présente, dans la direction d'écoulement axiale du brûleur entre le générateur de tourbillons (100) et la section de mélange (220), des canaux de transition (201) s'étendant dans la direction d'écoulement pour le transfert de l'écoulement tourbillonnaire (50) formé dans le générateur de tourbillons dans la section de mélange.

20. Brûleur à prémélange selon la revendication 19, **caractérisé en ce que** le nombre des canaux de transition (201) correspond au nombre des fentes d'entrée tangentielles (19).

21. Brûleur à prémélange selon la revendication 11, **caractérisé en ce que** la structure de support est fixée sur la paroi de la chambre de combustion par des tubes ou des barres (33) qui s'étendent depuis la structure de support à l'encontre de la direction d'écoulement axiale du brûleur.

22. Brûleur à prémélange selon la revendication 21, **caractérisé en ce que** les tubes (33) sont guidés à travers l'écran thermique et **en ce que** ces tubes sont également des conduites d'amenée pour un combustible gazeux (16) pour le fonctionnement avec une flamme de diffusion de gaz.
